# EUROPÄISCHE PATENTSCHRIFT

(11) **EP 1 186 712 B1**
(45) Veröffentlichungstag und Bekanntmachung des Hinweises auf die Patenterteilung: **07.02.2007**
(21) Anmeldenummer: 01250318.1
(22) Anmeldetag: 06.09.2001
(51) Int. Cl.: E01D 19/08, E01C 11/16

(54) **Haltekonstruktion für Fahrbahndecken**
Support structure for road surfaces
Structure de support pour surfaces routières

(30) Priorität: 06.09.2000 DE 10044554
(43) Veröffentlichungstag der Anmeldung: 13.03.2002
(73) Patentinhaber: Kämereit, Wilhelm, Dipl.-Ing., 40229 Düsseldorf (DE); HSW(Hogesnelweg), VOF-HSW, 3073 HG Rotterdam (NL)
(72) Erfinder: Toorenman, Bert, 3372 BG Hardinxveld-Giessendamm (NL); Kämereit, Wilhelm, Dipl.-Ing., 40229 Düsseldorf (DE)
(74) Vertreter: Meissner, Peter E.

(56) Entgegenhaltungen:
- FR-A- 2 049 512
- FR-A- 2 199 768
- GB-A- 2 141 459

## Beschreibung

Die Erfindung betrifft eine Haltekonstruktion für Fahrbahndecken, die einen Beton- oder Stahlunterbau und eine Asphaltdeckschicht aufweisen (siehe z.B. die FR-A-2 049 512).

Die heutige Verkehrssituation schafft u.a. wegen ihrer ständig steigenden Fahrzeugdichte und immer größeren Nutzlastzulassungen Probleme hinsichtlich erträglicher Fahrbahnreparaturzeiten und kritischer Eigengewichte von Brücken und aufgeständerten Straßen.

Aufgabe der vorliegenden Erfindung ist es, eine Haltekonstruktion vorzuschlagen, die einen kleinflächigen Austausch - insbesondere auch offenporiger Asphalte ermöglicht und, da sie einen besonderen Unterbau entbehrlich macht, die Grundlage auch für gewichtssparende Bauausführungen schafft.

Gelöst wird diese Aufgabe mit den Merkmalen des Patentanspruchs 1.
Vorzugweise Ausgestattungen ergeben sich aus den Unteransprüchen.

Kerngedanke der Erfindung ist, dass ein maßlich definiertes Unterlagenraster gebildet wird, in dem definiert positioniert Befestigungsvorrichtungen wie z.B. Dübel und Schrauben oder Stifte mit Keilen bzw. Gewindestifte mit Muttern angebracht sind.

Daran werden Trapezbleche mit Querverankerungen oder ebene Stahlbleche mit Verankerungsauflagen - z.B.Stahlgewebematten - für den Fahrbahnbelag befestigt. Diese Stahlbleche können auf ihrer Unterseite eine Wärmeisolierungsvorrichtung -z.B. Wellblechetragen, die vor einem frühzeitigen Unterkühlen des Fahrbahnbelages (Gefahr der Glättebildung) und/oder einer starken Überhitzung der Unterlage (Beton oder Stahl) infolge eines möglichen Fahrzeugbrandes schützen können. Für den Fall, dass die Fahrbahndecke offen konzipiert ist, z.B. als Drainageasphalt, können die Stahlbleche perforiert verwendet werden. Dadurch entsteht in Zusammenhang mit Hohlräumen, z.B. mit dem Wellblech eine spezielle Ableitmöglichkeit für durchgedrungenes Wasser - z.B. Regenwasser - und/oder eine gezielte Möglichkeit des Spülens der Deckschicht von unten bzw. eine Möglichkeit Auftaumittel von unten zuzuführen.
Durch die Rasterbildung auf der Unterlage und die definiert positionierten Befestigungsvorrichtungen können bei Beschädigung einzelne Elemente/Haltevorrichtungen durch Trennschleifen und Bohren des Fahrbahndeckenmaterials - z.B. Asphalt - demontiert werden. In die entstehenden Lücken werden neue Haltevorrichtungen montiert. Anschliessend werden diese Flächen z.B. neu asphaltiert.
Wenn die Verankerungsauflage als Stahlgewebematte ausgebildet ist und die mit dem Stahlblech verbundenen Stäbe der Matte so positioniert sind, dass sie in Gefällerichtung - z.B. Fahrbahnquerneigung - positioniert sind, bilden sie dadurch folglich in sich selbst - weil die quer zu ihnen angeordneten Stäbe höher liegen - die erforderliche Ableitungsmöglichkeit für durchgedrungenes Wasser. Eine Perforierung des Stahlbleches kann dann entfallen. Das gilt auch für Ausführungen auf der Basis von Trapezblechen.

Im Folgenden wird die Erfindung anhand von Zeichnungen und den darin wiedergegebenen Ausführungsbeispielen näher erläutert. Es zeigen:
Fig. 1. eine schematische Draufsicht auf eine Haltekonstruktion in der Standardausführung sowie deren Seitenansicht im Detail,
Fig.2. eine schematische Draufsicht auf eine Haltekonstruktion mit perforiertem Grundblech auf einer Weilblechunterlage sowie deren Seftenansicht im Detail.
Fig.3. und Fig.4. Beispiele für Ausführungsvarianten
Fig.5. eine schematische Drauf- und Seitenansicht auf eine Haltekonstruktion aus walz- und pressgeprägtem Stahlblech sowie deren Details,
Fig.6. eine schematische Drauf- und Seitenansicht auf eine Haltekonstruktion aus Trapezprofilen mit eingeschobenen Rundstäben sowie die Seitenansicht im Detail, Einzelheiten zur Positionierung der Haltekonstruktion auf dem Unterbau.

Die schematische Darstellung in Fig.1 lässt erkennen, wie eine erfindungsgemäße Haltekonstruktion ausgeführt sein kann. Hier ist die Standardausführung dargestellt. Mit einem ausreichend dimensionierten Stahlblech 1 von z.B. 3mm Dicke ist eine Baustahlgewebematte 2 (z.B. B St 500 M nach DIN 488) scherfest verbunden. Sie ist derart konzipiert, dass bei der Verwendung von offenporigem Asphalt die auf dem Grundblech anfliegenden Stäbe der Gewebematte in Querneigungsrichtung orientiert sind und dadurch richtungsweisend für durchgedrungenes Wasser sind. Die Haltekonstruktion ist in ihren Abmessungen und der Anordnung der Befestigungsdurchlässe 3 standardisiert. Dadurch wird ermöglicht, dass bei notwendig werdendem Austausch mittels einer Schablone die Trennlinien und Bohrpositionen gekennzeichnet werden können, damit auch einzelne Haltekonstruktionen entfernt und ausgetauscht werden können.

Fig.2 zeigt eine Haltekonstruktion, die, aufbauend auf der in Fig.1 dargestellten Ausführung, speziell für offenporige Fahrbahnbeläge konzipiert ist. Daran orientiert ist das Grundblech 1 mit Durchlassöffnungen versehen, die dem durchgesickerten Wasser eine - im Vergleich zur Ausführung nach Fig.1 - gesteigerte Durchflussmöglichkeit bieten. Ein unterhalb des perforierten Grundbleches 1 angeordnetes Wellblech 4 kann den Abtransport des durchgesickerten Wassers in Neigungsrichtung - normalerweise quer zur Fahrtrichtung - ermöglichen. Bei dem Wellblech handelt es sich z.B. um verzinkte Wellbleche nach DIN 59231 Diese werden schweisstechnisch mit dem Grundblech 1 verbunden und in bekannter Art und Weise korrosionstechnisch nachbehandelt.

Infolge der Querneigung kann Luft konvektieren und bei hohen Fahrbahntemperaturen für Kühlung sorgen.

Fig.3 zeigt eine Haltekonstruktion, die an der in Fig.2 dargestellten Ausführung orientiert in den dem Grundblech 1 abgewandten Wellentälern eine Isolierungsmasse 5 (z.B. erhärteten PU-Schaum) aufweist. Dadurch wird die Kühlung durch Konvektion zwar reduziert, es verringert sich aber auch durch Isolation der Wärmetransport - z.B. infolge eines Fahrzeugbrandes - in die Tragkonstruktion des Unterbaus. Diese Ausführung bietet im Winter den Vorteil, dass die Auskühlung der Fahrbahndeckschicht"von unten her' reduziert wird.

Fig. 4 zeigt eine Haltekonstruktion, die - aufbauend auf den in Fig.2 und Fig.3 dargestellten Ausführungen - an der Unterseite ein weiteres Stahlblech 6 von z.B. 2mm Dicke aufweist. Dieses Stahlblech ist schweisstechnisch mit dem Wellblech 4 verbunden und korrosionstechnisch nachbehandelt. Es dient der Stabilisierung der Haltekonstruktion und dem Schutz der Isoliermasse.

Fig.5 lässt die schematische Darstellung einer erfindungsgemäßen Haltekonstruktion erkennen, die z.B. aus einem Blech durch Profilwalzen in Längsrichtung und anschließendem Vertikalprägen hergestellt wird. Die Montage der Haltekonstruktion auf dem Unterbau erfolgt derart, dass die durchgehenden Profile mit einer Neigung von min. 1 % quer zur Fahrtrichtung angeordnet sind. Die Profile haben die Aufgabe, dem aufgebrachten Asphalt in Fahrtrichtung Halt zu verschaffen. Infolge der Querneigung kann in ihnen bei Verwendung von offenporigem Asphaltes eindringendes Wasser abgeleitet werden. Die Vertikalprägungen haben die Aufgabe, dem Asphalt zusätzliche Halterung quer zur Fahrtrichtung zu geben. Die Bohrungen 3 dienen der Befestigungsmöglichkeit mit dem Unterbau.

Fig.6 zeigt die schematisch Darstellung einer erfindungsgemäßen Haltekonstruktion, bei der ein serienmäßig gewalztes, bandverzinktes Trapezbiech 1 nach DIN 18807 verwendet wird, dessen schrägverlaufende Profilstege - wie z.B. bei Akustikprofilen üblich - gelocht sind. Durch diese Löcher 3 werden in Abständen von 300 bis 500 mm quer zur Profilierung Stahlstäbe eingeschoben. Diese Stäbe dienen der Querverankerung des Asphaltes, während die Walzprofile die Längsverankerung erzeugen.

Fig.7 lässt in einer schematischen Darstellung, die an der in Fig.6 gezeigten erfindungsgemäßen Haltekonstruktion orientiert ist, die aber für alte Ausführungen gilt, erkennen, wie die Vorrichtung 1 mit einer Quemeigung von min. 1 % quer zur Fahrtrichtung auf dem Unterbau mittels Verankerungselement montiert wird. Ferner ist zu erkennen, wie die verschiedenen Profilierungswellen zum Einen 4a zur Verankerung des Asphaltes in Fahrtrichtung sowie dem Wasserabfluss quer zur Fahrtrichtung bei Verwendung von offenporigem Asphalt und zum Anderen 4b der Kühlung infolge Luftventilation dienen. Auch die Asphaltverankerung quer zur Fahrtrichtung durch die entsprechenden Vorrichtungselemente hier die Stahlstäbe - ist zu erkennen.

## Patentansprüche

1. Haltekonstruktion für Fahrbahndecken, die einen Beton-Oder Stahlunterbau und eine Asphaltdeckschicht aufweisen,
**dadurch gekennzeichnet,**
**dass** auf dem Unterbau ein Stahlblech (1) definierter Größe punktuell nach einem vorgegebenen Raster verankert ist und
**dass** mit dem Stahlblech eine Verankerungsauflage (2) scherfest verbunden ist, auf die der die Deckschicht bildende Asphalt aufbringbar ist.

2. Haltekonstruktion nach Anspruch 1,
**dadurch gekennzeichnet,**
**dass** das Stahlblech und die Verankerungsauflage einen Korrosionsschutz aufweisen.

3. Haltekonstruktion nach Anspruch 2,
**dadurch gekennzeichnet,**
**dass** der Korrosionsschutz als Verzinkung ausgeführt ist.

4. Haltekonstruktion nach einem der vorstehenden Ansprüche,
**dadurch gekennzeichnet,**
**dass** die Verankerungsauflage aus einer Baustahlgewebematte (2) besteht, die punktuell mit dem Stahlblech verankert ist.

5. Haltekonstruktion nach Anspruch 4,
**dadurch gekennzeichnet,**
**dass** die anliegenden Stäbe der Baustahlgewebematte quer zur Fahrtrichtung angeordnet sind.

6. Haltekonstruktion nach einem der vorstehenden Ansprüche,
**dadurch gekennzeichnet,**
**dass** eine Wellblechschicht (4) zwischen dem Stahlblech und dem Unterbau angeordnet ist.

7. Haltekonstruktion nach Anspruch 6,
**dadurch gekennzeichnet,**
**dass** die Wellung des Wellbleches quer zur Fahrtrichtung orientiert ist.

8. Haltekonstruktion nach Anspruch 6 oder 7,
**dadurch gekennzeichnet,**
**dass** die Wellung des Wellbleches offenen Querschnitte aufweist, damit eine Luftventilation möglich ist.

9. Haltekonstruktion nach einem der Ansprüche 6 bis 8,
**dadurch gekennzeichnet,**
**dass** zur Wärmedämmung die unteren Wellenquerschnitte, d.h. die dem Stahlblech abgewandte Wellblechseite mit einem wärmedämmenden Material (5) ausgefüllt ist.

10. Haltekonstruktion nach Anspruch 9,
**dadurch gekennzeichnet,**
**dass** das wärmedämmende Material ein Kunststoffschaum ist.

11. Haltekonstruktion nach einem der vorstehenden Ansprüche,
**dadurch gekennzeichnet,**
**dass** das Stahlblech zur Erzielung einer Wasserdurchlässigkeit perforiert ist.

12. Haltekonstruktion nach Anspruch 11,
**dadurch gekennzeichnet,**
**dass** die Perforierung des Stahlbleches den Wellentälern, d.h. der dem Stahblech zugewandten Wellblechseite zugeordnet ist.

13. Haltekonstruktion nach einem der Ansprüche 4-12,
**dadurch gekennzeichnet,**
**dass** die Verankerung der Baustantgewebematte auf dem Stahlblech als Heftschweissung ausgeführt ist.

14. Haltekonstruktion nach einem der Ansprüche 6 bis 13.
**dadurch gekennzeichnet,**
**dass** die Verankerung des Wellblechs mit dem Stahlblech als Rollnahtverschweissung ausgeführt ist.

15. Haltekonstruktion nach einem der Ansprüche 6 bis 13,
**dadurch gekennzeichnet,**
**dass** die Verankerung des Wellblechs mit dem Stahlblech als Heftschweissung ausgeführt ist

16. Haltekonstruktion nach einem der vorstehenden Ansprüche,
**dadurch gekennzeichnet,**
**dass** die Verankerungsauflage eine trapezförmige Wellung aufweist.

17. Haltekonstruktion nach Anspruch 16,
**dadurch gekennzeichnet,**
**dass** die Weilung ungleichmäßig breit ist und dass sich die breiteren Wellentäler zum Unterbau hin orientieren.

18. Haltekonstruktion nach Anspruch 16 oder 17,
**dadurch gekennzeichnet.**
**dass** die Wellung des Trapezbleches quer zur Fahrtrichtung orientiert ist.

19. Haltekonstruktion nach einem der Ansprüche 16 bis 18,
**dadurch gekennzeichnet,**
**dass** die Wangen der Wellen Löcher aufweisen.

20. Haltekonstruktion nach Anspruch 19,
**dadurch gekennzeichnet,**
**dass** durch die Löcher, quer zur Wellung verlaufend, Stäbe angebracht sind.

21. Haltekonstruktion nach Anspruch 20,
**dadurch gekennzeichnet,**
**dass** die Wellentäler in Abständen, die größer sind als die Wellenbreite, Ausbuchtungen aufweisen.

22. Haltekonstruktion nach Anspruch 21,
**dadurch gekennzeichnet,**
**dass** die Ausbuchtungen von Tal zu Tal zueinander versetzt angeordnet sind.

23. Haltekonstruktion nach einem der Ansprüche 16 bis 22,
**dadurch gekennzeichnet,**
**dass** die offenen Querschnitte der trapezförmigen Wellung der Luftventilation dienen.

24. Haltekonstruktion nach einem der Ansprüche 19 bis 23,
**dadurch gekennzeichnet,**
**dass** die Löcher in den Wellenwangen bei offenporigen Fahrbahnbelägen der reinigenden Spülung dienen.

25. Haltekonstruktion nach einem der Ansprüche 19 bis 24,
**dadurch gekennzeichnet,**
**dass** die Löcher in den Wellenwangen bei offenporigen Fahrbahnbelägen gefrierpunktabsenkenden Spülungen dienen.

26. Haltekonstruktion nach einem der vorstehenden Ansprüche,
**dadurch gekennzeichnet,**
**dass** Stahlblech und Verankerungsauflage mit einer Quemeigung (quer zur Fahrtrichtung) von mindestens 1 % angeordnet sind.

27. Haltekonstruktion nach einem der vorstehenden Ansprüche,
**dadurch gekennzeichnet,**
**dass** die Verankerung des Stahlbleches mit dem Unterbau als lösbare Verbindung - insbesondere als Schraubverbindung - ausgeführt ist.

28. Haltekonstruktion nach einem der vorstehenden Ansprüche,
**dadurch gekennzeichnet,**
**dass** die Stoßkanten der Bleche sich überlappend ausgeführt sind.

## Claims

1. Support structure for roadway surfaces which comprise a concrete or steel foundation and an asphalt covering layer,
**characterised in**
**that** a steel sheet (1) of a defined size is anchored on the foundation at points according to a predetermined grid, and
**that** an anchoring overlay (2) is joined in a shear-resistant manner to the steel sheet, to which overlay the asphalt forming the covering layer can be applied.

2. Support structure according to Claim 1,
**characterised in**
**that** the steel sheet and the anchoring overlay comprise a corrosion protection.

3. Support structure according to Claim 2,
**characterised in**
**that** the corrosion protection is in the form of a zinc coating.

4. Support structure according to any one of the preceding Claims,
**characterised in**
**that** the anchoring overlay consists of a welded wire mesh mat (2) which is anchored to the steel sheet at points.

5. Support structure according to Claim 4,
**characterised in**
**that** the adjacent rods of the welded wire mesh mat are disposed transversely to the direction of travel.

6. Support structure according to any one of the preceding Claims,
**characterised in**
**that** a corrugated sheet layer (4) is disposed between the steel sheet and the foundation.

7. Support structure according to Claim 6,
**characterised in**
**that** the corrugations of the corrugated sheet are oriented transversely to the direction of travel.

8. Support structure according to Claim 6 or 7,
**characterised in**
**that** the corrugations of the corrugated sheet have open cross sections, so that air ventilation is possible.

9. Support structure according to any one of Claims 6 to 8,
**characterised in**
**that** the lower corrugation cross sections, i.e. the corrugated sheet side which is remote from the steel sheet, is filled with a heat-insulating material (5) for heat insulation.

10. Support structure according to Claim 9,
**characterised in**
**that** the heat-insulating material is a foamed plastic.

11. Support structure according to any one of the preceding Claims,
**characterised in**
**that** the steel sheet is perforated in order to obtain water permeability.

12. Support structure according to Claim 11,
**characterised in**
**that** the perforations of the steel sheet are associated with the corrugation troughs, i.e. the corrugated sheet side which faces the steel sheet.

13. Support structure according to any one of Claims 4-12,
**characterised in**
**that** the anchoring of the welded wire mesh mat on the steel sheet is in the form of tack welding.

14. Support structure according to any one of Claims 6 to 13,
**characterised in**
**that** the anchoring of the corrugated sheet to the steel sheet is in the form of roller seam welding.

15. Support structure according to any one of Claims 6 to 13,
**characterised in**
**that** the anchoring of the corrugated sheet to the steel sheet is in the form of tack welding.

16. Support structure according to any one of the preceding Claims,
**characterised in**
**that** the anchoring overlay comprises trapezoidal corrugations.

17. Support structure according to Claim 16,
**characterised in**
**that** the corrugations are of a non-uniform width, and that the wider corrugation troughs are oriented towards the foundation.

18. Support structure according to Claim 16 or 17,
**characterised in**
**that** the corrugations of the trapezoidal sheet are oriented transversely to the direction of travel.

19. Support structure according to any one of Claims 16 to 18,
**characterised in**
**that** the side walls of the corrugations comprise holes.

20. Support structure according to Claim 19,
**characterised in**
**that** rods are fitted through the holes, extending transversely to the corrugations.

21. Support structure according to Claim 20,
**characterised in**
**that** the corrugation troughs comprise bulges at spacings which are greater than the corrugation width.

22. Support structure according to Claim 21,
**characterised in**
**that** the bulges are disposed in a staggered manner from trough to trough.

23. Support structure according to any one of Claims 16 to 22,
**characterised in**
**that** the open cross sections of the trapezoidal corrugations serve the purpose of air ventilation.

24. Support structure according to any one of Claims 19 to 23,
**characterised in**
**that** the holes in the corrugation side walls serve the purpose of cleansing flushing in the case of open-pored roadway coverings.

25. Support structure according to any one of Claims 19 to 24,
**characterised in**
**that** the holes in the corrugation side walls serve the purpose of flushing which lowers the freezing point in the case of open-pored roadway coverings.

26. Support structure according to any one of the preceding Claims,
**characterised in**
**that** the steel sheet and the anchoring overlay are disposed at a transverse inclination (transversely to the direction of travel) of at least 1 %.

27. Support structure according to any one of the preceding Claims,
**characterised in**
**that** the anchoring of the steel sheet to the foundation is in the form of a releasable joint - in particular a screwed joint.

28. Support structure according to any one of the preceding Claims,
**characterised in**
**that** the abutting edges of the sheets overlap.

## Revendications

1. Construction de retenue pour des revêtements routiers qui présentent une substructure en béton ou en acier et une couche de surface en asphalte,
**caractérisée en ce qu'**une tôle d'acier (1) d'une grandeur définie est ancrée par points sur la substructure selon une trame prédéfinie et **en ce qu'**un support d'ancrage (2) sur lequel peut être appliqué l'asphalte formant la couche de surface, est relié de manière résistant au cisaillement à la tôle d'acier.

2. Construction de retenue selon la revendication 1,
**caractérisée en ce que** la tôle d'acier et le support d'ancrage présentent une protection contre la corrosion.

3. Construction de retenue selon la revendication 2,
**caractérisée en ce que** la protection contre la corrosion est réalisée par zingage.

4. Construction de retenue selon l'une des revendications précédentes,
**caractérisée en ce que** le support d'ancrage est composé d'une nappe de treillis soudé (2) qui est ancrée par points sur la tôle d'acier.

5. Construction de retenue selon la revendication 4,
**caractérisée en ce que** les barres en saillie de la nappe de treillis soudé sont agencées transversalement au sens de roulement.

6. Construction de retenue selon l'une des revendications précédentes,
**caractérisée en ce qu'**une couche de tôle ondulée (4) est agencée entre la tôle d'acier et la substructure.

7. Construction de retenue selon la revendication 6,
**caractérisée en ce que** les ondulations de la tôle ondulée sont orientées transversalement au sens de roulement.

8. Construction de retenue selon la revendication 6 ou 7,
**caractérisée en ce que** les ondulations de la tôle ondulée présentent des sections transversales ouvertes permettant une aération.

9. Construction de retenue selon l'une des revendications 6 à 8,
**caractérisée en ce que**, pour l'isolation thermique, les sections transversales inférieures des ondulations, c'est-à-dire la face de tôle ondulée orientée à l'opposé de la tôle d'acier, sont remplies d'un isolant thermique (5).

10. Construction de retenue selon la revendication 9,
**caractérisée en ce que** l'isolant thermique est une mousse en matière synthétique.

11. Construction de retenue selon l'une des revendications précédentes,
**caractérisée en ce que** la tôle d'acier est perforée afin d'obtenir une perméabilité à l'eau.

12. Construction de retenue selon la revendication 11,
**caractérisée en ce que** les perforations de la tôle d'acier sont associées aux creux des ondulations, c'est-à-dire à la face de tôle ondulée orientée vers la tôle d'acier.

13. Construction de retenue selon l'une des revendications 4 à 12,
**caractérisée en ce que** l'ancrage de la nappe de treillis soudé sur la tôle d'acier est réalisé sous forme de soudure par points.

14. Construction de retenue selon l'une des revendications 6 à 13,
**caractérisée en ce que** l'ancrage de la tôle ondulée sur la tôle d'acier est réalisé sous forme de soudure à la molette.

15. Construction de retenue selon l'une des revendications 6 à 13,
**caractérisée en ce que** l'ancrage de la tôle ondulée sur la tôle d'acier est réalisé sous forme de soudure par points.

16. Construction de retenue selon l'une des revendications précédentes,
**caractérisée en ce que** le support d'ancrage présente des ondulations trapézoïdales.

17. Construction de retenue selon la revendication 16,
**caractérisée en ce que** les ondulations sont de largeur irrégulière et **en ce que** les creux d'ondulation plus larges sont orientés vers la substructure.

18. Construction de retenue selon la revendication 16 ou 17,
**caractérisée en ce que** les ondulations de la tôle trapézoïdale sont orientées transversalement au sens de roulement.

19. Construction de retenue selon l'une des revendications 16 à 18,
**caractérisée en ce que** les flancs des ondulations présentent des trous.

20. Construction de retenue selon la revendication 19,
**caractérisée en ce que** des barres traversent les trous en s'étendant transversalement aux ondulations.

21. Construction de retenue selon la revendication 20,
**caractérisée en ce que** les creux d'ondulation présentent des courbures à des distances supérieures à la largeur des ondulations.

22. Construction de retenue selon la revendication 21,
**caractérisée en ce que** les courbures sont agencées de creux en creux de manière décalée les unes par rapport aux autres.

23. Construction de retenue selon l'une des revendications 16 à 22,
**caractérisée en ce que** les sections transversales ouvertes des ondulations trapézoïdales font office d'aération.

24. Construction de retenue selon l'une des revendications 19 à 23,
**caractérisée en ce que** les trous ménagés dans les flancs d'ondulation servent au rinçage nettoyant dans le cas de revêtements routiers à pores ouverts.

25. Construction de retenue selon l'une des revendications 19 à 24,
**caractérisée en ce que** les trous ménagés dans les flancs d'ondulation servent aux rinçages permettant d'abaisser le point de congélation dans le cas de revêtements routiers à pores ouverts.

26. Construction de retenue selon l'une des revendications précédentes,
**caractérisée en ce que** la tôle d'acier et le support d'ancrage sont agencés selon une inclinaison transversale (transversalement au sens de roulement) d'au moins 1 %.

27. Construction de retenue selon l'une des revendications précédentes,
**caractérisée en ce que** l'ancrage de la tôle d'acier sur la substructure est réalisé en tant que liaison amovible, notamment en tant que liaison par vissage.

28. Construction de retenue selon l'une des revendications précédentes,
**caractérisée en ce que** les bords des tôles sont réalisés de manière à se chevaucher.
